# EUROPÄISCHE PATENTSCHRIFT

(11) **EP 0 879 118 B1**
(45) Veröffentlichungstag und Bekanntmachung des Hinweises auf die Patenterteilung: **07.11.2001**
(21) Anmeldenummer: 97902341.3
(22) Anmeldetag: 06.02.1997
(51) Int. Cl.: B25B 27/14, H01R 43/048

(54) **PRESSGERÄT**
PRESS APPARATUS
APPAREIL DE COMPRESSION

(30) Priorität: 09.02.1996 DE 29602240 U
(43) Veröffentlichungstag der Anmeldung: 25.11.1998
(73) Patentinhaber: Novo-Press GmbH Pressen und Presswerkzeuge & Co. Kg., 41460 Neuss (DE)
(72) Erfinder: NGHIEM, Xuang, Long, D-47804 Krefeld (DE); LOHMANN, Gert, D-41468 Neuss (DE)
(74) Vertreter: Paul, Dieter-Alfred, Dipl.-Ing.
(86) Internationale Anmeldenummer: EP9700533
(87) Internationale Veröffentlichungsnummer: WO9728929

(56) Entgegenhaltungen:
- EP-A- 0 627 273
- WO-A-87/07553
- WO-A-93/15880
- WO-A-94/19154
- DE-C- 4 040 410
- DE-U- 29 502 032
- FR-A- 2 389 459
- GB-A- 901 091
- US-A- 5 490 406

## Beschreibung

Die Erfindung betrifft ein Preßgerät insbesondere zum Verbinden eines Rohrs mit einem Preßfitting, mit wenigstens zwei Preßbacken und einem Antrieb zum Bewegen der Preßbakken aus einer Offenstellung in eine Endpreßstellung.

Zum Verbinden von Rohren ist es bekannt, hülsenförmige Preßfittings zu verwenden, die aus Kunststoff oder Metall bestehen. Das Preßfitting wird zwecks Herstellung einer Rohrverbindung über die Rohrenden geschoben und dann radial zusammengepreßt, wobei sowohl das Preßfitting als auch das Rohr plastisch verformt werden. Solche Rohrverbindungen und die zugehörigen Preßfittings sind beispielsweise aus der DE-C-11 87 870 und der EP-B-0 361 630 bekannt.

Die Verpressung des Preßfittings und des Rohrs geschieht mit Hilfe von Preßgeräten, wie sie in verschiedenen Ausführungen beispielsweise in der DE-C-21 36 782, die als nächstliegender Stand der Technik angesehen wird und die oberbegriffe der unabhängigen Ansprüche 1 und 2 offenbart, DE-A-34 23 283, EP-A-0 451 806, EP-B-0 361 630 und DE-C-42 40 427 bekannt sind. Die Preßgeräte haben zumindest zwei, teilweise auch mehr Preßbacken, von denen zumindest ein Teil beim Preßvorgang radial nach innen zur Bildung eines geschlossenen Preßraums bewegt werden können. Als Antrieb zum Bewegen der Preßbacken ist vielfach ein Hydraulikkolben vorgesehen, der über eine handbetriebene oder elektromotorisch angetriebene Pumpe mit Hydraulikdruck beaufschlagt werden kann.

Die Herstellung der vorbeschriebenen Rohrverbindungen geschieht insbesondere bei der Installation von wasserführenden Leitungen in Gebäuden. Es versteht sich, daß es außerordentlich wichtig ist, daß Preßfitting und Rohrenden so verpreßt werden, daß absolute Dichtheit gewährleistet ist. Die Materialumformung muß also über den Umfang des Preßfittings lückenlos sein. Zum Erreichen dieses Ergebnisses werden die Preßbacken soweit verfahren, daß ihre jeweils gegenüberliegenden Paare von Stirnseiten zur Anlage kommen oder zumindest nur ein geringfügiger Spalt zwischen diesen Stirnseiten verbleibt.

Um dies zu erreichen, wird der Antrieb in seine Endstellung verfahren. Hierdurch wird jedoch nicht zwingend die gewünschte und vorgegebene Endpreßstellung der Preßbacken erreicht. Die auftretenden Kräfte führen zu elastischen Verformungen an den Hebeln, an denen die Preßbacken sitzen oder die zum Zusammenziehen eines Preßbackenrings verwendet werden. Außerdem sind die Preßbacken, Preßfittings und Rohre mit Toleranzen behaftet, die bei ungünstiger Summierung dazu führen, daß bei Erreichen der Endposition des Antriebs keine ausreichende Verpressung gegeben ist. Um dennoch eine dichte Rohrverbindung herstellen zu können, werden die Preßbacken mit einer Preßkraft beaufschlagt, die unter Hinzufügung eines ausreichend großen Sicherheitsfaktors so ausgelegt ist, daß im Normalfall eine ausreichende und damit dichte Verpressung erzielt wird.

Gleichwohl können Probleme auftreten, die eine unvollkommene Verpressung zur Folge haben. So bereitet es Schwierigkeiten, die Endkraft des Antrieb konstant zu halten. Für das Erreichen der Endkraft ist in den meisten Fällen ein Auslöseorgan als Schaltorgan verantwortlich, beispielsweise bei rotierenden Antrieben eine Drehmomentkupplung, bei hydraulischen Geräten ein Überdruckventil und bei elektrisch betriebenen Geräten ein sberstromauslöser. Da das Auslöseorgan nicht direkt die Antriebskraft mißt, sondern eine umgewandelte Größe (Drehmoment, Druck oder Strom), die nur noch einen Bruchteil der Größe der Endkraft darstellt, hat jede Ungenauigkeit bei der Herstellung des Auslöseorgans und jeder Verschleiß große Auswirkungen auf die Endkraft des Antriebs und damit letztendlich auf die Preßqualität. Darauf hat zudem auch die Umgebungs- und Betriebstemperatur Einfluß. Dabei ist besonders schwerwiegend, daß die Veränderung der Endkraft vor allem aufgrund von Verschleiß schleichend vonstatten geht und deshalb im Regelfall unbemerkt bleibt.

Ein weiterer Grund für eine unvollkommene Pressung kann in dem Verschleiß der Lager für die Übertragungshebel zwischen Antrieb und Preßbacken liegen. Es kommt dann zu Verlagerungen der Schwenkachsen mit der Folge, daß die Preßbacken in ihrer Endstellung nicht mehr die gewünschte Kontur ausbilden, also die vorgegebene Endpreßstellung nicht mehr erreicht wird. Auch dies bleibt im Regelfall unbemerkt.

Schließlich kann es zu Verquetschungen des Preßfittings in der Weise kommen, daß Material oder auch fest anhaftender Schmutz in die Spalte zwischen den jeweils gegenüberliegenden Stirnseiten der Preßbacken gelangt. Dies verhindert ein Schließen dieser Spalte bis in die gewünschte Endpreßstellung trotz Erreichen der Endkraft im Antrieb. Eine mangelhafte Verpressung mit der Folge, daß keine Dichtheit gewährleistet ist, ist dann das Ergebnis.

Der Erfindung liegt demnach die Aufgabe zugrunde, ein Preßgerät der eingangs genannten Art so auszubilden, daß sich bei der Herstellung von Rohrverbindungen eine wesentlich höhere Zuverlässigkeit erreichen läßt.

Diese Aufgabe wird erfindungsgemäß dadurch gelöst, daß im Bereich der Preßbacken wenigstens ein Aufnehmer für die Erfassung der Endpreßstellung der Preßbacken angeordnet ist und daß der Aufnehmer in der Weise mit dem Antrieb gekoppelt ist, daß der Antrieb nach Erreichen der Endpreßstellung über eine Abschalteinrichtung automatisch ausgeschaltet wird. Bei dieser Ausgestaltung erhält die Bedienungsperson die Information darüber, ob die Endpreßstellung erreicht ist, in der Weise, daß der Antrieb automatisch abgeschaltet wird. Solange keine automatische Abschaltung erfolgt, weiß die Bedienungsperson, daß keine vollständige Verpressung vorliegt. Die Bedienungsperson kann dann entscheiden, ob sie den Preßvorgang fortsetzt oder abbricht. Letzteres wird dann in Frage kommen, wenn der Antrieb seine Endkraft erreicht hat.

Das der Erfindung zugrundeliegende Prinzip läßt sich ferner dadurch verwirklichen, daß im Bereich der Preßbacken wenigstens ein Aufnehmer für die Erfassung der Endpreßstellung der Preßbacken angeordnet ist und daß der Aufnehmer über eine Sperreinrichtung in der Weise mit dem Antrieb gekoppelt ist, daß der Antrieb nicht mehr anschaltbar ist, wenn er bei einem Preßvorgang ausgeschaltet wird, ohne daß der bzw. die Aufnehmer die Endpreßstellung erfaßt hat bzw. haben.

In diesem Fall erhält die Bedienungsperson die Information über den Grad der Verpressung erst nach Abschalten des Antriebs. Kann der Antrieb ohne weiteres erneut gestartet werden, kann die Bedienungsperson sicher sein, daß der zuvor durchgeführte Preßvorgang ordnungsgemäß war, d.h. die Endpreßstellung erreicht worden ist. Im anderen Fall kann versucht werden, eine Nachverpressung vorzunehmen, oder das Preßgerät muß - wenn dies nicht gelingt - ersetzt werden. Dabei kann diese Ausgestaltung der Erfindung wiederum mit der vorbeschriebenen Ausführungsform der Erfindung kombiniert werden, um neben der automatischen Steuerung des Antriebs eine zusätzliche Sicherheit gegen die Weiterbenutzung eines nicht mehr geeigneten Preßgeräts zu vermeiden.

Vorzugsweise sollte die Sperreinrichtung eine von außen betätigbare Entsperreinrichtung aufweisen, damit das Preßgerät - sollte die Ursache der Fehlverpressung nicht in dem Preßgerät selbst liegen - für die Herstellung weiterer Rohrverbindungen verwendet werden kann. Damit diese Möglichkeit von der Bedienungsperson in den Fällen, in denen die Fehlverpressung ihre Ursache in einem Mangel des Preßgeräts selbst hat, nicht mißbraucht wird, ist es zweckmäßig, die Entsperreinrichtung so auszubilden, daß sie nur mit Hilfe eines Werkzeugs betätigbar ist. Das Werkzeug kann dann dort hinterlegt werden, wo eine Überprüfung des Preßgeräts durchgeführt werden kann.

Für die erfindungsgemäße Lösung ist wesentlich, daß der Aufnehmer die Stellung der jeweiligen Preßbacke im wesentlichen direkt erfaßt, d. h. ohne Zwischenschaltung von die Preßbacken mit dem Antrieb verbindenden Hebeln oder dergleichen. Hierzu kann der Aufnehmer an einem unbeweglichen Teil des Preßgeräts derart angeordnet werden, daß er die Stellung der jeweils zugeordneten Preßbacke erfaßt, und zwar insbesondere deren Endpreßstellung. Alternativ oder in Kombination dazu kann der Aufnehmer bzw. einer der Aufnehmer derart an einer Preßbacke angeordnet sein, daß er die Stellung der Preßbacke zu einer benachbarten Preßbacke erfaßt. Dies kann auch in der Weise geschehen, daß der Aufnehmer bzw. wenigstens einer der Aufnehmer an zwei benachbarten Preßbacken derart angeordnet ist, daß er die Stellung dieser Preßbacken relativ zueinander erfaßt. Dies geschieht vorzugsweise so, daß der bzw. die Aufnehmer im Bereich der gegenüberliegenden Stirnseiten zweier benachbarter Preßbacken angeordnet ist bzw. sind, so daß der Spalt zwischen diesen Stirnseiten erfaßt wird. Bei manchen Ausführungsformen ist es dann von Vorteil, wenn mehreren oder allen Paaren gegenüberliegender Stirnseiten jeweils ein Aufnehmer zugeordnet ist.

Sofern mehrere Aufnehmer vorgesehen sind, um die Endpreßstellung der Preßbacken zu erfassen, sollten sie so miteinander gekoppelt sein, daß sie nur dann ein Signal abgeben, wenn alle Aufnehmer die Endpreßstellung erfaßt haben. Dabei kann das Signal zur Erzeugung eines Anzeigesignals, zur Abschaltung des Antriebs und/oder zur Offenhaltung der Sperreinrichtung für den Antrieb benutzt werden.

Das erfindungsgemäße Grundprinzip läßt sich auf alle Preßgeräte der eingangs genannten Gattung anwenden. Dies gilt auch für eine Ausführungsform, bei der die Preßbacken an einem Preßring sitzen, der im Bereich einer offenen Schließstelle Kupplungselemente für den Eingriff von entsprechenden Kupplungselementen einer Schließeinrichtung aufweist (vgl. EP-A-0 627 273). Mit Hilfe der Schließeinrichtung sind die preßringseitigen Kupplungselemente zum Schließen des Preßrings zusammenbewegbar, wobei der bzw. wenigstens einer der Aufnehmer im Bereich der Schließstelle und/oder der schließeinrichtungsseitigen Kupplungselemente angeordnet ist. Auch die letztgenannte Anordnung ist eine solche im Bereich der Preßbacken im Sinne des Grundgedankens der Erfindung, wenn die Kupplungselemente in Eingriff befindlich sind.

Für den Aufnehmer kommen verschiedenste Ausführungsformen in Frage und hier insbesondere alle bekannten und sinnvoll anwendbaren Sensoren zur Erfassung der Stellung der Preßbacken. Insbesondere kann der Aufnehmer einen beweglich gelagerten Fühler aufweisen, der mit einem Anschlag zusammenwirkt, gegen den der Fühler beim Schließen der Preßbacken anfährt. Dabei kann der Fühler an einer Preßbacke und der Anschlag an der benachbarten Preßbacke angebracht sein, um deren Stellung relativ zueinander zu erfassen. Der Anschlag kann die dem Fühler gegenüberliegende Stirnfläche der Preßbacke selbst sein. Vorzuziehen ist jedoch ein gesonderter Anschlag, der in Bewegungsrichtung des Fühlers verstellbar ist, so daß eine genaue Justierung möglich ist.

In einer zweckmäßigen Ausführungsform ist der Fühler mit einem Sensor gekoppelt, der die Lageveränderung des Fühlers erfaßt. In Frage kommen hier vor allem Sensoren, die auf dem Induktions-, Wirbelstrom-, Kapazitäts-, Magnet- oder Widerstandsprinzip beruhen. Aber auch optische Sensoren beispielsweise in Form von Lichtschranken kommen in Frage. Ferner können auch Drucksensoren oder Wegsensoren verwendet werden.

Auch dann, wenn der Fühler an der Preßbacke selbst angeordnet ist, besteht die Möglichkeit, den Sensor außerhalb der Preßbacken anzuordnen, wenn der Fühler eine entsprechende Verlängerung aufweist. Dies hat den Vorzug, daß eventuelle elektrische Leitungen am gerätefesten Teil verbleiben, was beispielsweise das Auswechseln der Preßbacken erleichtert.

Ferner kann vorgesehen werden, daß dem Aufnehmer eine Anzeigeeinrichtung zugeordnet ist, welche ein von außen wahrnehmbares Anzeigesignal bei Erreichen oder bei Nichterreichen der Endpreßstellung erzeugt. Die Endpreßstellung der Preßbacken wird auch hier im wesentlichen unmittelbar erfaßt, also dort, wo eine Verfälschung praktisch ausgeschlossen ist, um dann der Bedienungsperson auf eine von ihr wahrnehmbare Weise eine Information darüber zu geben, ob die Preßbacken tatsächlich die Endpreßstellung erreicht haben oder nicht. Die Information besteht in ihrer allgemeinsten Form darin, daß das Preßgerät eine für die Bedienungsperson wahrnehmbare Zustandsänderung in Abhängigkeit davon erfährt, ob die Preßbacken die Endpreßstellung erreicht haben oder nicht. Die im wesentlichen direkte Erfassung der Stellung der Preßbacken und die darauf beruhende Information stellt sicher, daß die Bedienungsperson weiß, ob die Verpressung ausreichend war oder nicht. Stellt die Bedienungsperson fest, daß die Endpreßstellung nicht erreicht worden ist, beispielsweise weil eine zu geringe Antriebskraft erzeugt worden ist oder weil im Antrieb und/oder in den Übertragungshebeln Verschleiß eingetreten ist, kann die Bedienungsperson den Preßvorgang mit einem neuen Preßgerät wiederholen.

Bei der vorstehend beschriebenen Ausführungsform erhält die Bedienungsperson die Information auch durch ein Anzeigesignal. Das Anzeigesignal kann beliebig ausgebildet sein, wenn mit ihm nur eine Zustandsveränderung bei der Anzeigeeinrichtung wahrnehmbar gemacht wird. Hierzu eignet sich insbesondere ein optisch wahrnehmbares Anzeigesignal. Selbstverständlich kommt auch ein akustisch wahrnehmbares Anzeigesignal in Frage. Sofern elektrischer Strom zur Verfügung steht, kann der Aufnehmer einen ein elektrisches Signal erzeugenden Fühler und die Anzeigeeinrichtung eine mit dem Fühler elektrisch verbundene Leuchte aufweisen. Stattdessen kann jedoch auch eine Anzeigeeinrichtung so ausgebildet sein, daß sie ein mechanisches Anzeigeorgan aufweist, das derart mit dem Aufnehmer gekoppelt ist, daß es seine Stellung bei Erreichen der Endpreßstellung verändert. Die Kopplung kann rein mechanisch oder elektro-mechanisch sein.

Vorzugsweise weist die Anzeigeeinrichtung einen Anzeigespeicher auf, der das Anzeigesignal auch nach Bewegung der Preßbacken in Richtung auf die Offenstellung aufrechterhält, wobei der Anzeigespeicher eine von außen betätigbare Löscheinrichtung aufweist. Auf diese Weise bleibt das Anzeigesignal unabhängig von der Stellung der Preßbacken erhalten, bis es durch manuellen Eingriff gelöscht wird. Dies stellt sicher, daß die Bedienungsperson die Information über die Preßqualität erhält. Dabei kann es zweckmäßig sein, daß die Löscheinrichtung eine nur mit Werkzeug überwindbare Betätigungssperre aufweist. Das Werkzeug kann dann bei einer Person hinterlegt werden, die für die Überprüfung des Preßgeräts verantwortlich ist.

Im Bereich der Preßbacken Kann wenigstens eine Sperreinrichtung vorgesehen werden, welche nach Einleiten des Preßvorgangs ein Öffnen der Preßbacken bis in die Offenstellung solange sperrt, bis die Endpreßstellung erreicht ist. In diesem Fall kann die Bedienungsperson daran, ob das Preßgerät nach der Verpressung wieder vollständig geöffnet werden kann oder nicht, erkennen, ob der Grad der Verpressung ausreichend war, d. h. die Endpreßstellung der Preßbacken erreicht worden ist. Dabei ist diese weitere Sperreinrichtung zweckmäßigerweise mechanisch ausgebildet, da dies einen hohen Zuverlässigkeitsgrad garantiert. In Frage kommen jedoch auch elektrisch arbeitende Sperreinrichtungen, wobei die Sperrung selbst über elektrisch betätigte Sperriegel geschehen kann.

Bevorzugt weist die weitere Sperreinrichtung eine eigene von außen betätigbare Entsperreinrichtung auf, damit das Preßgerät von der Preßstelle abgenommen werden kann, wenn sich die Preßbacken mit weiteren Preßversuchen nicht bis in die Endpreßstellung bewegen lassen. Es vermeidet eine Demontage des Preßgeräts. Auch hier ist es zweckmäßig, daß die Entsperreinrichtung nicht einfach von Hand aktiviert werden kann, sondern hierfür ein Werkzeug nötig ist. Auf diese Weise kann durch Hinterlegung des Werkzeugs bei einer weiteren Person gesichert werden, daß eine Überprüfung nach dem Vier-Augen-Prinzip erfolgt.

Die Sperreinrichtung(en) sollte(n) jeweils an zwei benachbarten Preßbacken angebracht sein, und zwar vorzugsweise im Bereich zweier gegenüberliegender Stirnseiten.

Die Sperreinrichtung kann auf vielfältige Weise ausgebildet sein. Eine in Frage kommende mechanische Lösung ist dadurch gekennzeichnet, daß die Sperreinrichtung auf der einen Seite ein Sperrorgan und auf der anderen Seite eine Führungseinrichtung aufweist, in das das Sperrorgan eingreift, wobei Sperrorgan und/oder Führungseinrichtung Sperrelemente aufweisen, die eine nur in öffnungsrichtung wirkende Rücklaufsperre bilden, und wobei die Führungseinrichtung eine Umlenkeinrichtung aufweist, die das Sperrorgan nur dann erreicht, wenn sich die Preßbacken in der Endpreßstellung befinden, und die das Sperrorgan dann in eine die Rücklaufsperre umgehende Rücklaufspur lenkt. Dieses Prinzip einer Sperreinrichtung läßt sich auf vielfältige Weise verwirklichen. Es bietet eine hohe Sicherheit, daß sich das Preßgerät nur dann vollständig öffnen läßt, wenn die Preßbacken bis hin zur Endpreßstellung bewegt worden sind.

In der Zeichnung ist die Erfindung anhand von Ausführungsbeispielen näher veranschaulicht. Es zeigen:
- Figur 1: ein bekanntes Preßgerät in der Frontansicht mit Preßfitting und Rohrende in der Offenstellung;
- Figur 2: einen Querschnitt durch das Preßgerät gemäß Figur 1 in der Ebene A-A;
- Figur 3: eine Frontansicht des Preßgeräts gemäß den Figuren 1 und 2 in nahezu geschlossener Stellung mit Fehlquetschungen des Preßfittings und mit Detaildarstellung davon;
- Figur 4: eine Frontansicht des Preßgeräts gemäß den Figuren 1 und 2 in einer fehlerhaften Schließstellung;
- Figur 5: eine Frontansicht eines Teils eines Preßgeräts mit mechanischer Anzeigeeinrichtung in Offenstellung;
- Figur 6: das Preßgerät gemäß Figur 5 in der Seitenansicht;
- Figur 7: eine Frontansicht des Preßgeräts gemäß den Figuren 5 und 6 in der Endpreßstellung;
- Figur 8: das Preßgerät gemäß Figur 7 in Seitenansicht;
- Figur 9: eine Frontansicht eines Teils eines Preßgeräts mit einer modifizierten Anzeigeeinrichtung in der Offenstellung;
- Figur 10: eine Seitenansicht des Preßgeräts gemäß Figur 9;
- Figur 11: eine Draufsicht auf das Preßgerät gemäß den Figuren 9 und 10 in einer Schließstellung;
- Figur 12: eine Frontansicht eines Teils eines Preßgeräts mit einem elektrischen Aufnehmer;
- Figur 13: eine perspektivische Teildarstellung des Aufnehmers gemäß Figur 12;
- Figur 14: eine Frontansicht eines Teils eines Preßgeräts mit einem anderen elektrischen Aufnehmer;
- Figur 15: eine Teildarstellung des Aufnehmers gemäß Figur 14;
- Figur 16: eine Frontansicht eines Teils eines Preßgeräts mit mechanischer Sperreinrichtung in Offenstellung;
- Figur 17: eine Ansicht von unten auf das Preßgerät gemäß Figur 16 mit Teilschnittdarstellung durch die Sperreinichtung;
- Figur 18: eine Frontansicht des Preßgeräts gemäß den Figuren 16 und 17 in teilgeschlossener Stellung;
- Figur 19: eine Ansicht von unten auf das Preßgerät gemäß Figur 18 mit Teilschnittdarstellung durch die Sperreinrichtung;
- Figur 20: eine Frontansicht des Preßgeräts gemäß den Figuren 16 bis 19 in der Endpreßstellung;
- Figur 21: eine Frontansicht eines Teils eines Preßgeräts mit einer anderen mechanischen Sperreinrichtung in Offenstellung;
- Figur 22: ein Längsschnitt durch die Sperreinrichtung gemäß Figur 21 in der Offenstellung;
- Figur 23: eine Draufsicht auf die Sperreinrichtung gemäß Figur 22;
- Figur 24: ein Längsschnitt durch die Sperreinrichtung gemäß den Figuren 21 bis 23 nach einer ersten Annäherung der Preßbacken;
- Figur 25: die Sperreinrichtung gemäß Figur 24 in der Draufsicht;
- Figur 26: die Sperreinrichtung gemäß den Figuren 21 bis 25 im Längsschnitt nach einer zweiten Annäherung der Preßbacken;
- Figur 27: die Sperreinrichtung gemäß Figur 26 in der Draufsicht;
- Figur 28: die Sperreinrichtung gemäß den Figuren 21 bis 27 nach einer dritten Annäherung der Preß backen im Längsschnitt;
- Figur 29: die Sperreinrichtung gemäß Figur 28 in der Draufsicht;
- Figur 30: ein Teil der Sperreinrichtung gemäß den Figuren 21 bis 29 im Längsschnitt nach Erreichen der Endpreßstellung;
- Figur 31: eine Draufsicht auf die Sperreinrichtung gemäß Figur 30;
- Figur 32: einen Teil der Sperreinrichtung gemäß Figuren 21 bis 31 im Längsschnitt nach einer Bewegung der Preßbacken in Richtung auf die Offenstellung;
- Figur 33: eine Draufsicht auf die Sperreinrichtung gemäß Figur 32 und
- Figur 34: die Frontansicht eines Preßgeräts mit Preßring und Schließeinrichtung.

In den Figuren sind bei den verschiedenen Ausführungen gleiche oder funktionsgleiche Teile mit denselben Bezugsziffern gekennzeichnet.

Das in Figuren 1 bis 4 dargestellte Preßgerät 1 weist zwei T-förmige Lagerplatten 2, 3 auf, die - in der Frontansicht gesehen - genau hintereinander angeordnet sind. Im unteren Teil werden die Lagerplatten 2, 3 durch einen Verbindungsbolzen 4 durchsetzt. Auf diesem Verbindungsbolzen 4 sind von beiden Seiten Tragplatten 5, 6 aufgesetzt (in den Figuren 1 sowie 3 und 4 ist die vordere Tragplatte 5 weggelassen), welche zum insgesamt mit 7 bezeichneten Antrieb gehören. Sie sind nur mit ihrem oberen Bereich dargestellt. An ihren unteren Enden ist ein hier nicht dargestellter Hydraulikzylinder befestigt, aus dem nach oben eine Kolbenstange herausragt. Das obere Ende der Kolbenstange ist mit einem obenseitig gabelförmig ausgebildeten Antriebskopf 8 versehen. Innerhalb des Antriebskopfs 8 sind nebeneinander zwei Antriebsrollen 9, 10 um eine horizontale Achse frei drehbar gelagert. Mit Hilfe des Hydraulikzylinders kann der Antriebskopf 8 vertikal in Richtung des Pfeils F bewegt werden (selbstverständlich auch wieder zurückbewegt werden). Der Verbindungsbolzen 4 ist herausnehmbar ausgebildet, so daß der gesamte Antrieb 7 auf einfache Weise abgenommen werden kann.

Im oberen Bereich werden die Lagerplatten 2, 3 von im Abstand nebeneinander angeordneten Lagerbolzen 11, 12 durchsetzt. Auf jedem der Lagerbolzen 11, 12 ist ein Schwenkhebel 13, 14 zwischen den Lagerplatten 2, 3 gelagert. Die beiden Schwenkhebel 13, 14 sind spiegelsymmetrisch ausgebildet. Sie weisen von den Lagerbolzen 11, 12 nach unten gehende Antriebsarme 15, 16 und nach oben gehende Backenarme 17, 18 auf. Die Antriebsarme 15, 16 weisen Antriebsflächen 19, 20 auf, welche gegenüber der Horizontalen zunächst nur schwach geneigt sind und dann in einen steil nach oben gerichteten Bereich übergehen. In den einander gegenüberstehenden Seiten der Backenarme 17, 18 sind halbkreisförmige Ausnehmungen eingeformt, die die Kontur von Preßbacken 21, 22 bilden.

Die Figuren 1 und 2 zeigen das Preßgerät 1 in der Offenstellung, bei der der Antriebskopf 8 seine unterste Stellung einnimmt, bei der er nicht an den Antriebsarmen 15, 16 anliegt. Das Preßgerät 1 ist an eine Rohrverbindung so angesetzt, daß sie zwischen den Preßbacken 21, 22 liegt. Die Rohrverbindung weist eine Rohrendbereich 23 auf, über den ein Preßfitting 24 teilweise geschoben ist. Dies läßt sich insbesondere aus Figur 2 ersehen. Das Preßfitting 24 hat einen Zylinderabschnitt 25 mit einer als Anschlag für den Rohrendbereich 23 dienenden, mittig liegenden Einschnürung 26. An den freien Enden weist das Preßfitting 24 nach außen gewölbte Ringwülste 27, 28 auf; in die innenseitig jeweils ein elastomerer Dichtring 29, 30 eingelegt ist. Die Preßbacken 21, 22 liegen auf Höhe des in Figur 2 rechtsseitigen Ringwulstes 28.

Für den Preßvorgang wird der nicht dargestellte Hydraulikzylinder über eine entsprechende Pumpe mit Hydraulikdruck beaufschlagt, so daß die Kolbenstange zusammen mit dem daran angebrachten Antriebskopf 8 nach oben in Richtung des Pfeils F (Figuren 3 und 4) ausfährt. Dabei kommen die Antriebsrollen 9, 10 zunächst an den flach geneigten Abschnitten der Antriebsflächen 19, 20 zur Anlage. Bei weiterem Hochfahren werden die Antriebsarme 15, 16 auseinandergespreizt, was zur Folge hat, daß sich die Backenarme 17, 18 einander annähern und die Preßbakken 21, 22 zur Anlage an dem Ringwulst 28 kommen. Mit dem weiteren Hochfahren des Antriebskopfs 8 beginnt der eigentliche Preßvorgang, bei dem der Ringwulst 28 und der sich unmittelbar anschließende Bereich des Zylinderabschnitts 25 radial nach innen plastisch verformt werden, wobei im letzten Preßstadium auch der Rohrendbereich 23 plastisch radial nach innen verformt wird. Dabei fahren die Antriebsrollen 9, 10 - wie aus den Figuren 3 und 4 zu ersehen - in den Bereich zwischen den Antriebsarmen 15, 16 ein, wo die Antriebsflächen 19, 20 nur noch einen sehr spitzen Winkel einnehmen, also sehr steil zueinander geneigt sind.

In den Figuren 3 und 4 sind fehlerhafte Schließstellungen und die Gründe hierfür dargestellt, wobei in beiden Fällen keine vollkommene Verpressung stattfindet, weil die Preßbacken 21, 22 nicht ihre Endpreßstellung erreichen. Bei der in Figur 3 dargestellten Situation ist Material des Ringwulsts 28 zwischen die sich jeweils gegenüberliegenden Paare von Stirnseiten 31, 32 bzw. 33, 34 verquetscht worden, wie insbesondere die Detailvergrößerung im Bereich des unteren Paares von Stirnseiten 33, 34 erkennen läßt. Dieses Material verhindert ein weiteres Verpressen des Preßfittings 24, und zwar - wie die Stellung des Antriebskopfs 8 zeigt - schon zu einem frühen Zeitpunkt. Die Verpressung ist so gering, daß die Verbindung zwischen Rohrendbereich 23 und Preßfitting 24 nicht abgedichtet, also fehlerhaft ist, obwohl der Antrieb 7 seine Maximalkraft ausgeübt hat.

Die Situation gemäß Figur 4 zeigt die Stellung der Preßbacken 21, 22 - in diesem Fall ohne Rohrverbindung -, wenn an den Lagerbolzen 11, 12 Verschleiß aufgetreten ist, so daß sie ein unzulässig hohes Spiel aufweisen. In unbelastetem Zustand (Figuren 1 und 2) nehmen die Lagerbolzen 11, 12 die punktiert gezeichnete Stellung ein. Werden die Preßbacken 21, 22 durch Hochfahren des Antriebskopfs 8 gegeneinandergefahren, verlagern sich die Mittelpunkte der Lagerbolzen 11, 12 innerhalb des gegebenen Spiels als Reaktion auf die dabei auftretenden Kräfte nach außen in die durchgezogen gezeichnete Stellung. Dies hat zur Folge, daß die Preßbacken 21, 22 zwar mit ihren oberen Stirnseiten 31, 32 zur Anlage kommen, im Bereich der unteren Stirnseiten 33, 34 jedoch ein Spalt 35 verbleibt, wie insbesondere die Ausschnittsvergrößerung deutlich macht. Dieser Spalt kann ein solches Maß erreichen, daß bei einem Preßvorgang in diesem Bereich keine ausreichende Verpressung des Preßfittings 24 stattfindet, so daß die Rohrverbindung in diesem Bereich undicht ist.

Beide Arten von Fehlverpressung - sie können auch auf anderen Verschleißursachen beruhen - werden in der Regel nicht oder erst dann bemerkt, wenn schon eine Vielzahl von Fehlverpressungen vorgenommen worden ist. Damit dies nicht geschieht, sind nach der Erfindung Zusatzeinrichtungen vorgesehen, wie sie sich aus den nachstehend beschriebenen Figuren ergeben. Dabei ist in den meisten Fällen der Antrieb 7 nach Entfernung des Verbindungsbolzens 4 aus Gründen der Übersichtlichkeit weggelassen. Außerdem weisen hier die Preßbacken 21, 22 keine Kreisbogenform auf, sondern im geschlossenen Zustand eine Sechseckform. Dies ist jedoch für die Funktion der Zusatzeinrichtungen unerheblich, d. h. sie eignen sich für jede beliebige Kontur der Preßbacken 21, 22.

Bei dem Ausführungsbeispiel gemäß den Figuren 5 bis 8 ist an dem linksseitigen Backenarm 17 auf der Höhe der unteren Stirnseiten 33, 34 ein Führungsblock 36 angebracht, in dem ein Fühlerstift 37 axial beweglich geführt ist. Der Fühlerstift 37 ragt im Bereich der Stirnseite 33 aus dem Führungsblock 36 heraus. In einem vom Durchmesser her vergrößerten Bereich weist der Fühlerstift 37 zwei im Abstand zueinander angeordnete Ringstege 38, 39 auf, die zwischen sich eine Ringnut 40 freilassen. Der linksseitige Ringsteg 38 ist auf der der Ringnut 40 abgewandten Seite von einer Druckfeder 41 beaufschlagt, die sich an einem Verschlußdeckel 42 abstützt. In der in den Figuren 5 und 6 gezeigten Offenstellung der Schwenkhebel 13, 14 liegt der rechtsseitige Ringsteg 39 an einem Anschlag im Führungsblock 36 an. Oberhalb der Ringstege 38, 39 bzw. der Ringnut 40 ist ein Anzeigestift 43 in einem entsprechenden zylindrischen Kanal angeordnet. Der Anzeigestift 43 hat am unteren Ende einen Ringbund 44, der von einer Druckfeder in Richtung auf die Ringnut 40 beaufschlagt ist. Der Anzeigestift 43 ragt nach außen aus dem Führungsblock 36 hinaus und ist axial senkrecht zu dem Fühlerstift 37 beweglich. Am äußeren Ende weist der Anzeigestift 43 einen weiteren Ringbund 46 auf, über den er von Hand gegriffen werden kann.

Im Bereich der rechtsseitigen Stirnseite 34 der Preßbacke 22 ist ein Anschlagblock 48 ortsfest angeordnet. Er korrespondiert mit dem Fühlerstift 37 in der Weise, daß der Fühlerstift 37 beim Schließen der Preßbacken 21, 22 gegen den Anschlagblock 48 anfährt.

Die Ringstege 38, 39 auf dem Fühlerstift 37 sind so angeordnet, daß die axiale Erstreckung der Ringnut 40 etwas größer ist als der Durchmesser des unteren Ringbunds 44 des Anzeigestifts 43. In der Offenstellung (Figuren 5 und 6) sitzt der Ringbund 44 mit seiner Unterseite auf dem linksseitigen Ringsteg 38 auf, so daß er nicht in die Ringnut 40 einfallen kann. In dieser Stellung ragt der Fühlerstift 37 am weitesten aus dem Führungsblock 36 heraus. Beim Preßvorgang verschwenken die Preßbacken 21, 22 in Schließrichtung gegeneinander (Figuren 7 und 8). Kurz vor Erreichen der Endpreßstellung kommt das vorstehende Ende des Fühlerstifts 37 zur Anlage an dem Anschlagblock 48. Bei Weiterbewegung der Preßbacken 21, 22 in Schließrichtung wird der Fühlerstift 37 in den Führungsblock 36 eingeschoben mit der Folge, daß auch der den Anzeigestift 43 abstützende Ringsteg 38 verschoben wird. Dies geht solange, bis der Ringsteg 38 aus dem Bereich des Ringbunds 44 herausrutscht und damit der Anzeigestift 43 mit dem Ringbund 44 in die Ringnut 40 einfällt. Die einzelnen Teile sind dabei so ausgebildet, daß dies erst dann geschieht, wenn die Preßbacken 21, 22 - wie in den Figuren 7 und 8 gezeigt -, ihre Endpreßstellung erreicht haben und somit gewährleistet ist, daß die Verpressung ordnungsgemäß ist. Da der Anzeigestift 43 nur noch geringfügig aus dem Führungsblock 36 herausragt, kann die Bedienungsperson sofort sehen, ob die Preßbacken 21, 22 tatsächlich die Endpreßstellung erreicht haben oder ob eine unvollkommene Verpressung vorliegt. Im letzteren Fall verbliebe der Anzeigestift 43 in der Ausgangsstellung gemäß den Figuren 5 und 6.

Nach Abnahme des Preßgeräts 1 von der Rohrverbindung wird der Anzeigestift 43 wieder gegen die Wirkung der Druckfeder 45 herausgezogen. Hierdurch wird der Fühlerstift 37 freigegeben, so daß er vermittels der Druckfeder 41 wieder in Richtung auf die gegenüberliegende Stirnseite 34 gegen den innenliegenden Anschlag gedrückt wird. Das Preßgerät 1 ist dann für eine weitere Verpressung bereit.

Bei dem Ausführungsbeispiel gemäß den Figuren 9 bis 11 ist der Führungsblock 36 um 90° verdreht angeordnet, so daß der Anzeigestift 43 waagerecht herausragt. Ansonsten sind keine Veränderungen vorgenommen worden.

Allerdings ist an der Lagerplatte 2 zusätzlich ein Z-förmiges Sperrblech 49 befestigt, dessen freier Schenkel 50 in den Bewegungsbereich des Anzeigestifts 43 eingreift, wenn dieser sich in der aus den Führungsblock 36 herausgezogenen Stellung befindet. Diese Stellung ergibt sich aus den Figuren 9 und 10. Der außenliegende Ringbund 46 des Anzeigestifts 43 befindet sich dann unmittelbar vor dem Schenkel 50 des Sperrblechs 49.

Bei Einleitung des Verpreßvorgangs aus der in den Figuren 9 und 10 ersichtlichen Offenstellung wird der Ringbund 46 gegen den Schenkel 50 bewegt. Da dieser biegsam ausgebildet ist und zudem - wie Figur 11 erkennen läßt - auf der dem Führungsblock 36 zugewandten Seite keilförmig gestaltet ist, wird der Schenkel 50 durch den Ringbund 46 vom Führungsblock 36 weggebogen, so daß der Anzeigestift 43 das Sperrblech 49 passieren kann. Die anschließende Verpressung geschieht in der schon zu dem Ausführungsbeispiel gemäß den Figuren 5 bis 8 beschriebenen Weise.

Ein öffnen der Preßbacken 21, 22 ist problemlos möglich, wenn diese ihre Endpreßstellung erreicht haben. In diesem Fall ist der Anzeigestift 43 mit seinem Ringbund 44 in die Ringnut 40 eingefahren und ragt nur noch wenig aus dem Führungsblock 46 heraus. Beim öffnen kollidiert er deshalb nicht mit dem Schenkel 50 des Sperrblechs 49. War jedoch die Verpressung nur unvollkommen, weil die Endpreßstellungen der Preßbacken 21, 22 nicht erreicht wurden, und hat somit der Anzeigestift 43 seine anfängliche Stellung behalten (Figur 11), kann die linksseitige Preßbacke 21 nicht mehr in ihre Ausgangsposition verschwenkt werden, da der Schenkel 50 als Sperre für den Anzeigestift 43 wirkt. Es ist dann ein manueller Eingriff notwendig, sei es durch Wegbiegen des Sperrblechs 49 oder durch Einschieben des Fühlerstifts 37 so weit, daß der Anzeigestift 43 in die Ringnut 40 einfällt. In diesem Fall ist also die optische Anzeige durch den Anzeigestift 43 kombiniert mit einer Sperreinrichtung, die ein öffnen der Preßbacken 21, 22 bis in die Offenstellung nur erlaubt, wenn entweder die Endpreßstellung erreicht ist oder die Sperrwirkung der Sperreinrichtung durch manuellen Eingriff überwunden wird.

Bei dem Ausführungsbeispiel gemäß den Figuren 12 und 13 ist an dem rechtsseitigen Backenarm 18 auf Höhe des unteren Paares von Stirnseiten 33, 34 ein auf Wirbelstrombasis arbeitender Abstandssensor 51 angebracht. Er weist eine im Querschnitt U-förmige Spulenschiene 52 auf, in deren U-Schenkel 53, 54 je eine elektrische Spule eingebaut ist, und zwar gegenüberliegend (nicht näher dargestellt). Die Spulenschiene 52 erstreckt sich waagerecht in Richtung auf die gegenüberliegende Stirnseite 33. In ihr ist ein Fühlerblech 55 in Längsrichtung verschieblich geführt. Es ragt in Richtung auf die gegenüberliegende Stirnseite 33 aus der Spulenschiene 52 heraus. Auf der der Stirnseite 33 abgewandten Seite ist in der Spulenschiene 52 eine Druckfeder 56 angeordnet, die bestrebt ist, das Fühlerblech 55 in Richtung auf die Stirnseite 33 zu bewegen.

Das Fühlerblech 55 weist einen Referenzschlitz 57 auf, dessen Erstreckung in axialer Richtung des Fühlerblechs 55 in der Größenordnung des kleinsten zu erwartenden Spalts zwischen den Stirnseiten 33, 34 bei einer Fehlverpressung - also dann, wenn nicht die Endpreßstellung erreicht wird - liegt. In Richtung auf das Paar von Stirnseiten 33, 34 weist das Fühlerblech 55 im Abstand zum Referenzschlitz 57 ein Fenster 58 auf, dessen dem Referenzschlitz 57 benachbarte Seite eine Meßkante 59 bildet.

An dem linksseitigen Backenarm 17 befindet sich dem Fühlerblech 55 gegenüberliegend ein Anschlagstift 60, der in einem an dem Backenarm 17 befestigten Halteblock 61 eingeschraubt ist. Über die Gewinde in dem Durchgangsloch des Halteblocks 61 und auf dem Anschlagstift 60 kann der Anschlagstift 60 axial eingestellt werden. Die einmal gefundene Stellung wird dann durch eine Kontermutter 62 fixiert.

In der hier nicht dargestellten Offenstellung der Schwenkhebel 13, 14 ist das Fühlerblech 55 weit ausgefahren und ragt über die benachbarte Stirnseite 34 hinaus. Beim Verpreßvorgang kommt das Fühlerblech 55 in einer bestimmten Stellung zur Anlage an dem Anschlagstift 60 und wird bei weiterer Verpressung in das Führungsgehäuse 52 eingeschoben. Dabei passiert zunächst der Referenzschlitz 57 die Wirbelstromspulen mit der Folge, daß die durch das Fühlerblech 55 bewirkte Dämpfung dufgehoben wird und eine Signalamplitude entsteht, die als Referenz genommen wird. Beim weiteren Einschieben des Fühlerblechs 55 tritt wieder eine Dämpfung aufgrund des Materials des Fühlerblechs 55 zwischen Referenzschlitz 57 und Fenster 58 ein. Mit Fortführung der Verpressung gelangt dann auch die Meßkante 59 in den Bereich der Wirbelstromspulen mit der Folge, daß die Dämpfung wieder abnimmt.

In der bei Preßende erreichten Schließstellung der Preßbacken 21, 22 wird die durch den Referenzschlitz 57 erzeugte Amplitude mit der durch die Meßkante 59 bewirkten Amplitude verglichen. Überschreitet der betragsmäßige Abstand zwischen den beiden Amplituden einen vorgegebenen Wert, wurde das Fühlerblech 55 nicht weit genug in die Säulenschiene 52 eingeschoben, d. h. die Preßbacken 21, 22 haben dann nicht ihre Endpreßstellung erreicht. In diesem Fall kann ein Signal erzeugt werden, das optisch wahrnehmbar gemacht wird, beispielsweise in Form einer Leuchte. Dies zeigt der Bedienungsperson, daß eine unvollkommene Pressung vorliegt. Bei einer ordnungsgemäßen Verpressung erfolgt dann keine optische Anzeige, so daß das Ausbleiben der optischen Anzeige für die Bedienungsperson die Information gibt, daß die Preßbacken 21, 22 ihre Endpreßstellung erreicht hatten. Der vorbeschriebene Signalzustand kann gespeichert werden, so daß eine eventuell optische Anzeige erst durch manuellen Eingriff gelöscht wird. Dies kann noch dadurch erschwert werden - und hierdurch eine Prüfung provoziert werden -, daß ein Löschen der Anzeige nur mit Hilfe eines speziellen Werkzeugs (Sonderschlüssel) durchgeführt werden kann. Selbstverständlich besteht die Möglichkeit, die Schaltung auch umgekehrt vorzunehmen, so daß eine optische Anzeige nur bei Erreichen der Endpreßstellung erfolgt. Bleibt eine solche Anzeige aus, weiß die Bedienungsperson, daß eine Fehlverpressung vorliegt.

Das Ergebnis des Vergleichs der Dämpfungsamplituden kann auch zu anderen Zwecken benutzt werden, um die Bedienungsperson noch nachhaltiger davon abzuhalten, weiterhin Fehlverpressungen durchzuführen. So kann bei unvollkommener Verpressung ein Signal an eine Sperreinrichtung für den Antrieb 7 gegeben werden, die ein erneutes Starten des Antriebs 7 unmöglich macht. Dabei kann vorgesehen sein, daß die Sperreinrichtung durch manuellen Angriff wieder entsperrbar ist. Dabei kann das Entsperren auch erschwert werden, indem dies nur mit Hilfe eines Spezialwerkzeugs möglich ist.

Bei dem Ausführungsbeispiel gemäß den Figuren 14 und 15 kommt ebenfalls ein nach dem Wirbelstromprinzip funktioniereuder Abstandssensor 51 zur Anwendung, dessen ebenfalls im Querschnitt U-förmige Spulenschiene 52 an der Außenseite der Tragplatte 5 des Antriebs 7 befestigt ist. In die Spulenschiene 52 hinein ragt das untere Ende eines Übertragungshebels 63, wobei der Übertragungshebel 63 im Bereich der Spulenschiene 52 wiederum einen Referenzschlitz 57 und ein Fenster 58 - im Abstand zueinander angeordnet - aufweist.

Das obenseitige Ende des Übertragungshebels 63 ist an einem Fühlerstift 64 befestigt, der über eine Lasche 65 an einem Lagerbolzen 66 um eine horizontale Achse schwenkbar aufgehängt ist. Im außenseitigen. Teil wird der Fühlerstift von einer Druckfeder 67 umgeben, die bestrebt ist, den Fühlerstift 64 im Uhrzeigersinn zu verschwenken. Linksseitig befindet sich wieder ein Anschlagstift 60, der in analoger Weise gehalten ist wie bei dem Ausführungsbeispiel nach den Figuren 12 und 13.

In geöffnetem Zustand der Preßbacken 21, 22 (nicht dargestellt) ist der Fühlerstift 64 so weit im Uhrzeigersinn verschwenkt, daß er über die Stirnseite 34 vorsteht und sich der Referenzschlitz 57 linksseitig von den Wirbelstromspulen in der Spulenschiene 52 befindet. Beim Verpressen kommt die Stirnseite des Fühlerstifts 64 an dem Anschlagstift 60 zur Anlage. Das weitere Verpressen bewirkt eine Verschwenkung des Fühlerstifts 64 gegen den Uhrzeigersinn mit der Folge, daß zunächst der Referenzschlitz 57 an den Spulen in der Spulenschiene 52 vorbeifährt und damit ein Referenzsignal erzeugt und daß im weiteren Verlauf das Fenster 58 der Heßkante 59 in den Einflußbereich der Wirbelstromspulen kommt. Es kann dann der schon zu dem Ausführungsbeispiel gemäß den Figuren 12 und 13 beschriebene Vergleich der Dämpfungsamplituden vorgenommen werden, wobei auch hier die dort beschriebenen Möglichkeiten für die Verwendung eines von der jeweiligen Schließstellung abhängigen Signals zur Anwendung kommen können.

Die beiden Ausführungsbeispiele gemäß den Figuren 16 bis 20 einerseits und den Figuren 21 bis 33 haben gemeinsam, daß die Zusatzeinrichtung zur Sicherstellung, daß die Preßbacken 21, 22 ihre Endpreßstellung erreichen, als Sperreinrichtungen ausgebildet sind, die ein öffnen der Preßbacken 21, 22 ohne manuellen Eingriff nur dann erlauben, wenn die Preßbacken 21, 22 vor ihre vorgesehene Endpreßstellung erreicht haben.

Bei dem Ausführungsbeispiel gemäß den Figuren 16 bis 20 ist eine Sperreinrichtung 68 vorgesehen, zu der eine Klinkenstrebe 69 gehört, die auf Höhe des unteren Paares von Stirnseiten 33, 34 an dem linksseitigen Backenarm 17 um eine horizontale Achse 70 schwenkbar aufgehängt ist. Die Klinkenstrebe 69 ragt in ein Sperrgehäuse 71 hinein, das um eine horizontale Achse 71a verschwenkbar an dem Backenarm 18 gelagert ist. Die Klinkenstrebe 69 ist in dem Sperrgehäuse 71 in einer Führungsbahn 72 verschieblich geführt. An dem dortigen Ende ist über einen Schwenkbolzen 73 eine Klinke 74 mit einem nach unten vorstehenden Klinkenzahn 75 um eine horizontale Achse schwenkbar gelagert. Am freien Ende der Klinke 74 ist obenseitig ein Betätigungsstift 76 angebracht, der aus dem Sperrgehäuse 71 über eine dort vorhandenen Öffnung 77 herausragt. Die Klinke 74 ist biegsam ausgebildet, so daß sich ihr freies Ende über den Betätigungsstift 76 von der Führungsbahn 72 in Richtung auf die Öffnung 77 wegbiegen läßt. Im übrigen ist an dem Betätigungsstift 76 eine nur schematisch durch Strichpunktierung angedeutete Zugfeder 78 befestigt, deren anderes Ende an dem Backenarm 18 angebracht ist.

Die Führungsbahn 72 ist gerade ausgebildet und weist im Endbereich eine Klinkenstufe 79 auf. Am Ende ist die Führungsbahn 72 angehoben und geht in eine davon rechtwinklig abgehende, bogenförmige Umlenkbahn 80 über. Von dieser geht eine Rücklaufbahn 81 wieder schräg zurück in Richtung auf die Führungsbahn 72, wobei auch die Rücklaufbahn 81 nicht so tief eingefräst ist wie die Führungsbahn 72.

In der Offenstellung (Figuren 16 und 17) befindet sich das freie Ende der Klinkenstrebe 69 im Eingangsbereich der Führungsbahn 72. Dabei liegt der Klinkenzahn 75 auf der Führungsbahn 72 mit Vorspannung auf. Beim Schließen der Preßbacken 21, 22 wird die Klinkenstrebe 69 weiter in das Sperrgehäuse 71 eingeschoben. Dabei kann die Klinke 74 trotz der von der Zugfeder 78 ausgehenden Kraft nicht in die Rücklaufbahn 81 einfahren, weil diese nicht so tief liegt wie die Führungsbahn 72, so daß an der Verbindung von Führungsbahn 72 und Rücklaufbahn 81 eine Stufe gebildet wird. Bei weiterer Annäherung der Preßbacken 21, 22 gleitet der Klinkenzahn 75 über die Klinkenstufe 79 (Figuren 18 und 19). Die Klinkenstufe 79 verhindert dann, daß die Preßbacken 21, 22 nach einer unvollkommenen Verpressung, bei der die Preßbacken 21, 22 nicht die Endpreßstellung erreicht haben, wieder in die Offenstellung gebracht werden können. Dies ist erst dann möglich, wenn der Klinkenzahn 75 über den Betätigungsstift 76 von der Führungsbahn 72 so weit angehoben wird, daß er über die Klinkenstufe 79 zurückbewegt werden kann. Es ist also hierfür ein manueller Eingriff notwendig, der der Bedienungsperson die Gewißheit gibt, daß eine Fehlverpressung vorliegt.

In der Endpreßstellung der Preßbacken 21, 22 erreicht die Klinke 74 das Ende der Führungsbahn 72. Dort kann sie unter der Zugkraft der Zugfeder 78 in die Umlenkbahn 80 einschwenken (Figur 20) und gelangt in die Rücklaufbahn 81 (in Figur 20 gestrichelt dargestellt). In diesem Fall können die Preßbacken 21, 22 ohne manuellen Eingriff geöffnet werden, wobei der Klinkenzahn 75 über die Rücklaufbahn 81 zurück in die Führungsbahn 72 gleitet und nach öffnen der Preßbacken 21, 22 wieder die in den Figuren 16 und 17 gezeigte Stellung erreicht. Nach Abnahme des Preßgeräts 1 kann dann ein weiterer Preßvorgang durchgeführt werden.

Figur 21 zeigt ein Preßgerät 1 mit einer anderen Sperreinrichtung 82, die den Spalt zwischen den Stirnseiten 33, 34 überbrückt. Ihre nähere Ausgestaltung sei zunächst anhand der Figuren 22 und 23 erläutert.

Die Sperreinrichtung 82 weist ein längliches Formstück 83 auf, das über einen Schwenkbolzen 84 (Figur 21) an dem rechtsseitigen Backenarm 18 schwenkbar aufgehängt ist. In Richtung auf die gegenüberliegende Stirnseite 33 läuft das Formstück 83 gabelförmig mit zwei im Abstand zueinander angeordneten, parallel verlaufenden Gabelarmen 85, 86 aus und überbrückt dabei den Spalt zwischen den Stirnseiten 33, 34. An dem linksseitigen Backenarm 17 ist über einen Schwenkbolzen 87 ein Klemmblock 88 aufgehängt, der in den freien Raum zwischen den Gabelarmen 85, 86 unter gegenseitiger Führung einfaßt. In dem Klemmblock 88 ist ein Federstab 89 eingespannt, der am freien Ende eine auf das Formstück 83 gerichtete Klinke 90 aufweist. Wie die Draufsicht zeigt, ist die Klinke 90 breiter ausgebildet als der Federstab 89.

Im rechtsseitigen Bereich hat das Formstück 83 eine der Breite der Klinke 90 entsprechende Führungsnut 91. Oberhalb der Führungsnut 91 ist eine Schieberplatte 92 gelagert, welche sich auf dem Formstück 83 abstützt, da sie breiter ausgebildet ist als die Führungsnut 91. Sie weist einen Haltesteg 93 auf, in den eine Anschlagschraube 94 (nur in den Figuren 22 und 23 dargestellt) eingeschraubt ist, welche sich horizontal erstreckt. Sie durchfaßt eine Öffnung 95 in einem Anschlagsteg 96, der zu dem Formstück 83 gehört. Außenseitig befindet sich auf der Anschlagschraube 94 eine Anschlagmutter 97. Diese Anschlagmutter 97 begrenzt die Beweglichkeit der Schieberplatte 92 in Richtung auf die Klinke 90. Dabei wird die Schieberplatte 92 durch zwei Zugfedern 98, 99 in diese Richtung beaufschlagt.

Die Schieberplatte 92 hat einen T-förmigen Schlitz 100. In dem dem Haltesteg 93 benachbarten Bereich ist dieser Schlitz 100 ebenso breit wie die Führungsnut 91 und die Klinke 90. In dem dazu entfernter liegenden Bereich ist die Breite auf etwas mehr als die Breite des Federstabs 89 reduziert, wobei der Schlitz 100 bis zum Ende der Schieberplatte 92 geht.

Unterhalb der Schieberplatte 92 befindet sich eine S-förmig geschwungene Blattfeder 101, die am Boden der Führungsnut 91 befestigt ist und unter Vorspannung an der Unterseite der Schieberplatte 92 anliegt.

In der Ausgangsstellung bei geöffneten Preßbacken 21, 22 stützt sich die Klinke 90 unter Vorspannung durch den Federstab 89 auf dem Formstück 83 ab (Figuren 22 und 23). Die Schieberplatte 92 befindet sich in der vom Anschlagsteg 96 entfernt liegenden Stellung, wobei die Anschlagmutter 97 an dem Anschlagsteg 96 anliegt. Beim Schließen der Preßbacken 21, 22 schieben sich Klemmblock 88 und Formstück 83 ineinander, wobei die Klinke 90 gegen die Schieberplatte 92 anfährt und diese in die Richtung des Pfeils H verschiebt (Figuren 24 und 25). Beim weiteren Schließen der Preßbacken 21, 22 rutscht die Klinke 90 über die dortige Kante der Führungsnut 91, so daß die Klinke 90 in die Führungsnut 91 vollständig einfaßt. Da sich oberhalb des Formstücks 83 dann nur noch der Federstab 89 befindet, dessen Breite geringer ist als die des Schlitzes 90 in der Schieberplatte 92, bewegt sich die Schieberplatte 92 unter dem Einfluß der Zugfeder 98, 99 wieder in ihre Ausgangsstellung zurück (Figuren 26 und 27). Die Klinke 90 ist dann in der Führungsnut 91 über die Schieberplatte 92 eingefangen.

Im weiteren Verlauf wird die Klinke 90 in der Führungsnut 91 verschoben und drückt dabei die Blattfeder 101 nach unten auf den Boden der Führungsnut 91 (Figuren 28 und 29), bis sich die Klinke 90 unterhalb des verbreiterten Abschnitts des Schlitzes 100 befindet. Da die Breite des Schlitzes 100 dort etwas größer ist als die der Klinke 90 und die Blattfeder 101 stärker ist als der Federstab 89, wird die Klinke 90 durch die Blattfeder 101 nach oben verschwenkt (Pfeil I, Figuren 30 und 31). Dabei ist die Position der Schieberplatte 92 aufgrund der Justierung mit Hilfe der Anschlagmutter 97 (Figuren 22 und 23) so eingestellt, daß die Klinke 90 nur dann durch den verbreiterten Abschnitt des Schlitzes 100 nach oben gedrückt werden kann, wenn die Preßbacken 21, 22 ihre Endpreßstellung erreicht haben.

Die Preßbacken 21, 22 lassen sich jetzt wieder öffnen, wobei die Klinke 90 auf die Außenseite der Schieberplatte 92 aufgleitet, begünstigt durch Schrägen am Übergang des verbreiterten Abschnitts des Schlitzes 100 in den verengten Abschnitt (Figuren 32 und 33). Bei Erreichen der Offenstellung der Preßbacken 21, 22 gleitet die Klinke 90 wieder von der Schieberplatte 92 herunter und nimmt dann die sich aus den Figuren 22 und 23 ergebende Stellung ein. Es kann dann eine erneute Verpressung durchgeführt werden.

Bei einer unvollkommenen Verpressung erreicht die Klinke 90 nicht vollständig den verbreiterten Abschnitt des Schlitzes 100 in der Schieberplatte 92. Ein öffnen der Preßbacken 21, 22 ist nur so weit möglich, bis die Klinke 90 an dem Ende der Führungsnut 91 anschlägt. Die Bedienungsperson weiß dann, daß eine Fehlverpressung vorliegt. Für ein vollständiges öffnen des Preßgeräts 1 muß dann die Schieberplatte 92 demontiert werden.

Das in Figur 34 dargestellte Preßgerät 111 weist einen Preßring 112 als Preßwerkzeug auf, der von fünf bogenförmigen Preßbackenträgern 113, 114, 115, 116, 117 gebildet wird. Die Preßbacken 113 bis 117 sind über Gelenkbolzen 118, 119, 120, 121miteinander verbunden und tragen jeweils eine Preßbacke 122, 123, 124, 125, 126. Die Preßbacken 122 bis 126 sind in Umfangsrichtung beweglich an den Preßbakkenträgern 113 bis 117 gelagert.

Zwischen den beiden unteren Preßbackenträgern 113, 117 bzw. Preßbacken 122, 126 befindet sich ein Schließspalt 127. Der Schließspalt 127 wird durch eine Kupplungseinrichtung 128 überbrückt, welche zwei Kupplungslaschen 129, 130 hat, wobei die linke Kupplungslasche 129 über einen Gelenkbolzen 131 an dem freien Ende des linken unteren Preßbackenträgers 113 angeordnet ist, während die rechtsseitige Kupplungslasche 130 über einen Gelenkbolzen 132 an dem freien Ende des rechten unteren Preßbackenträgers 117 angelenkt ist. Die Kupplungslaschen 129, 130 sind über einen Kupplungsbolzen 134 miteinander gelenkig verbunden. Der Kupplungsbolzen 134 ist entfernbar, wodurch es ermöglicht wird, den Preßring 112 im Bereich des Schließspalts 127 weit zu öffnen, so daß er um ein Preßfitting herumgelegt werden kann. Nach dem Umlegen werden die beiden Kupplungslaschen 129, 130 wieder miteinander verbunden, so daß der Preßring 112 nicht mehr herunterfallen kann.

Dem Preßring 112 zugeordnet ist eine Schließeinrichtung 135, die hier nur schematisch dargestellt ist. Die Schließeinrichtung 135 hat zwei hintereinander im Abstand angeordnete, im wesentlichen T-förmige Lagerplatten 136, zwischen denen über Gelenkbolzen 138, 139 zwei Schließhebel 140, 141 schwenkbar angeordnet sind. Die Schließhebel 140, 141 haben jeweils untere Hebelabschnitte 142, 143 und obere Hebelabschnitte 144, 145. Die oberen Hebelabschnitte 144, 145 weisen gegeneinander gerichtete Ausnehmungen 146, 147 als Kupplungselemente auf. Diese sind an die Gelenkbolzen 131, 132 angepaßt, an denen die Kupplungslaschen 129, 130 angelenkt sind.

Die unteren Hebelabschnitte 142, 143 weisen gegeneinander gerichtete Antriebsflächen 148, 149 auf. In den Zwischenraum zwischen den Antriebsflächen 148, 149 kann in an sich bekannter Weise ein Paar Walzen eingefahren werden, die zu einer hier nicht dargestellten Antriebseinrichtung in Form eines Hydraulikzylinders vertikal verfahrbar sind. Hierzu wird die Antriebseinrichtung über einen Bolzen an den Lagerplatten 136, 137 angehängt, wobei der Bolzen in die öffnung 150 einsetzbar ist.

Für einen Preßvorgang werden die beiden unteren Hebelabschnitte 142, 143 von Hand zusammengefahren, so daß die beiden oberen Hebelabschnitte 144, 145 auseinandergespreizt werden. Die Schließeinrichtung 135 kann dann an den Preßring 112 derart angesetzt werden, daß die Ausnehmungen 146, 147 den Gelenkbolzen 131, 132 gegenüberliegen. Durch Einfahren der Walzen in den zunächst engen Zwischenraum zwischen den unteren Hebelabschnitten 142, 143 werden diese gespreizt. Hierdurch erfassen die Ausnehmungen 146, 147 die Gelenkbolzen 131, 132 und nähern sie einander an. Hierdurch wird der Preßring 112 unter Verkleinerung des Schließspalts 127 zusammengezogen, so daß sich der von den Preßbacken 122 bis 126 eingeschlossene Preßraum verkleinert. Dies geht soweit, bis die Stirnseiten der Preßbacken 122 bis 126 zur gegenseitigen Anlage kommen. Dabei wird das Preßfitting und das in ihm eingesteckte Rohrende plastisch verformt. Zur Abnahme der Schließeinrichtung 135 von dem Preßring 112 wird umgekehrt verfahren.

Im Bereich des Schließspalts 127 ist an den beiden gegenüberliegenden Seiten der Preßbackenträger 113, 117 ein Aufnehmer 151 angebracht (nur symbolisch dargestellt). Dieser ist so eingestellt, daß seine beiden gegenüberliegenden Teile in der vorgesehenen Endpreßstellung aneinanderstoßen und dadurch ein elektrisches Signal erzeugen, das dann für eine Anzeige verwendet werden kann. Über die Anzeige erfährt der Benutzer, daß die Endpreßstellung erreicht ist. Statt der Anordnung am Preßring 112 kommt auch eine Anordnung an der Schließeinrichtung 135 in Frage, und zwar hier im Bereich der Ausnehmungen 146, 147. Dieser Aufnehmer 152 hat die gleiche Funktion wie der Aufnehmer 151.

Es versteht sich, daß für die Aufnehmer 151, 152 auch die Ausführungsformen in Frage kommen, die sich aus den Figuren 5 bis 15 ergeben. Sie können auch mit Sperreinrichtungen kombiniert werden, wie sie sich aus den Figuren 17 bis 33 ersehen lassen.

## Patentansprüche

1. Preßgerät (1) insbesondere zum Verbinden eines Rohres (23) mit wenigstens zwei Preßbacken (17, 18, 21, 22, 122, 123, 124, 125, 126) und einem Antrieb (7) zum Bewegen der Preßbacken (17, 18, 21, 22, 122, 123, 124, 125, 126) aus einer Offenstellung in eine Endpreßstellung, **dadurch gekennzeichnet, daß** im Bereich der Preßbacken (17, 18, 21, 22, 122, 126) wenigstens ein Aufnehmer (51, 151, 152) für die Erfassung der Endpreßstellung der Preßbacken (17, 18, 21, 22, 122, 123, 124, 125, 126) angeordnet ist und daß der Aufnehmer (51, 151, 152) in der Weise mit dem Antrieb (7) gekoppelt ist, daß der Antrieb (7) nach Erreichen der Endpreßstellung über eine Abschalteinrichtung automatisch ausgeschaltet wird.

2. Preßgerät (1) insbesondere zum Verbinden eines Rohres (23) mit wenigstens zwei Preßbacken (17, 18, 21, 22, 122, 123, 124, 125, 126) und einem Antrieb (7) zum Bewegen der Preßbacken (17, 18, 21, 22, 122, 123, 124, 125, 126) aus einer Offenstellung in eine Endpreßstellung, **dadurch gekennzeichnet, daß** im Bereich der Preßbacken (17, 18, 21, 22, 122, 126) wenigstens ein Aufnehmer (51, 151, 152) für die Erfassung der Endpreßstellung der Preßbacken (17, 18, 21, 22, 122, 123, 124, 125, 126) angeordnet ist und daß der Aufnehmer (51, 151, 152) über eine Sperreinrichtung in der Weise mit dem Antrieb (7) gekoppelt ist, daß der Antrieb (7) nicht mehr anschaltbar ist, wenn er bei einem Preßvorgang ausgeschaltet worden ist, ohne daß der Aufnehmer bzw. die Aufnehmer (51) die Endpreßstellung erfaßt hat bzw. haben.

3. Preßgerät nach Anspruch 2, **dadurch gekennzeichnet, daß** die Sperreinrichtung eine von außen betätigbare Entsperreinrichtung aufweist.

4. Preßgerät nach Anspruch 3, **dadurch gekennzeichnet, daß** die Entsperreinrichtung nur mit einem Werkzeug betätigbar ist.

5. Preßgerät nach einem der Ansprüche 1 bis 4, **dadurch gekennzeichnet, daß** der Aufnehmer (36, 37, 38, 39, 40, 41, 42, 51, 151, 152) bzw. wenigstens einer der Aufnehmer derart im Bereich einer Preßbacke (21, 22, 122, 126) angeordnet ist, daß er die Stellung dieser Preßbacke (17, 21, 122) zu einer benachbarten Preßbacke (18, 22, 126) erfaßt.

6. Preßgerät nach einem der Ansprüche 1 bis 5, **dadurch gekennzeichnet, daß** der Aufnehmer (36, 37, 38, 39, 40, 41, 42, 51, 151, 152) bzw. wenigstens einer der Aufnehmer im Bereich zweier benachbarter Preßbacken (17, 18, 21, 22, 122, 126) derart angeordnet ist, daß er die Stellung dieser Preßbacken (17, 18, 21, 22, 122, 126) relativ zueinander erfaßt.

7. Preßgerät nach einem der Ansprüche 1 bis 6, **dadurch gekennzeichnet, daß** der bzw. die Aufnehmer (36, 37, 38, 39, 40, 41, 42, 51, 151, 152) im Bereich der gegenüberliegenden Stirnseiten (33, 34) zweier benachbarter Preßbacken (21, 22, 122, 126) angeordnet ist bzw. sind.

8. Preßgerät nach Anspruch 7, **dadurch gekennzeichnet, daß** allen Paaren gegenüberliegender Stirnseiten jeweils ein Aufnehmer zugeordnet ist.

9. Preßgerät nach einem der Ansprüche 1 bis 8, **dadurch gekennzeichnet, daß** mehrere Aufnehmer vorgesehen sind, welche nur dann ein Signal abgeben, wenn alle Aufnehmer einer Endpreßstellung erfaßt haben.

10. Preßgerät nach einem der Ansprüche 1 bis 9, **dadurch gekennzeichnet, daß** die Preßbacken (122, 123, 124, 125, 126) an einem Preßring (112) sitzen, der im Bereich einer offenen Schließstelle (127) Kupplungselemente (131, 132) für den Eingriff von entsprechenden Kupplungselementen (146, 147) aufweist, über die die preßringseitigen Kupplungselemente (131, 132) zum Schließen des Preßrings (112) zusammenbewegbar sind, wobei der bzw. wenigstens einer der Aufnehmer (151, 152) im Bereich der Schließstelle (127) und/oder der schließeinrichtungsseitigen Kupplungselemente (146, 147) angeordnet sind.

11. Preßgerät nach einem der Ansprüche 1 bis 10, **dadurch gekennzeichnet, daß** der Aufnehmer (36, 37, 38, 39, 40, 41, 42, 51) jeweils einen beweglich gelagerten Fühler (37, 55, 64) aufweist, der mit einem Anschlag (48, 60) zusammenwirkt, gegen den der Fühler (37, 55, 64) beim Schließen der Preßbacken (17, 18, 21, 22) anfährt.

12. Preßgerät nach Anspruch 11, **dadurch gekennzeichnet, daß** der Fühler (37, 55, 64) an einer Preßbacke (17, 18, 21, 22) und der Anschlag (48, 60) an der benachbarten Preßbacke (17, 18, 21, 22) angebracht sind.

13. Preßgerät nach Anspruch 11 oder 12, **dadurch gekennzeichnet, daß** der Anschlag (60) in Bewegungsrichtung des Fühlers (55, 64) verstellbar ist.

14. Preßgerät nach einem der Ansprüche 11 bis 13, **dadurch gekennzeichnet, daß** der Fühler (55, 64) mit einem Sensor (52, 53, 54) gekoppelt ist, der die Lageveränderung des Fühlers (55, 64) erfaßt.

15. Preßgerät nach Anspruch 14, **dadurch gekennzeichnet, daß** der Sensor (52, 53, 54) außerhalb der Preßbacken (17, 18, 21, 22) angeordnet ist.

16. Preßgerät (1, 111) nach einem der Ansprüche 1 bis 15, **dadurch gekennzeichnet, daß** dem Aufnehmer (36, 37, 38, 39, 40, 41, 42, 51, 151, 152) eine Anzeigeeinrichtung (43) zugeordnet ist, welche ein von außen wahrnehmbares Anzeigesignal bei Erreichen oder bei Nichterreichen der Endpreßstellung erzeugt.

17. Preßgerät nach Anspruch 16, **dadurch gekennzeichnet, daß** die Anzeigeeinrichtung (43) ein optisch wahrnehmbares Anzeigesignal erzeugt.

18. Preßgerät nach Anspruch 17, **dadurch gekennzeichnet, daß** der Aufnehmer einen ein elektrisches Signal erzeugenden Fühler (55, 64) und die Anzeigeeinrichtung eine mit dem Fühler elektrisch verbundene Leuchte aufweist.

19. Preßgerät nach einem der Ansprüche 16 bis 18, **dadurch gekennzeichnet, daß** die Anzeigeeinrichtung ein mechanisches Anzeigeorgan (43) aufweist.

20. Preßgerät nach einem der Ansprüche 16 bis 19, **dadurch gekennzeichnet, daß** die Anzeigeeinrichtung einen Anzeigespeicher aufweist, der das Anzeigesignal auch nach Bewegen der Preßbacken (21, 22) in Richtung auf die Offenstellung aufrechterhält, wobei der Anzeigespeicher eine von außen betätigbare Löscheinrichtung aufweist.

21. Preßgerät nach Anspruch 20, **dadurch gekennzeichnet, daß** die Löscheinrichtung eine nur mit Werkzeug überwindbare Betätigungssperre aufweist.

22. Preßgerät nach einem der Ansprüche 1 bis 21, **dadurch gekennzeichnet, daß** im Bereich der Preßbacken (17, 18, 21, 22) wenigstens eine weitere Sperreinrichtung (68, 82) vorgesehen ist, welche nach Einleiten des Preßvorgangs ein Öffnen der Preßbacken (17, 18, 21, 22) bis in die Offenstellung solange sperrt, bis die Endpreßstellung erreicht ist.

23. Preßgerät nach Anspruch 22, **dadurch gekennzeichnet, daß** die weitere Sperreinrichtung (68, 82) eine eigene von außen betätigbare Entsperreinrichtung (76) aufweist.

24. Preßgerät nach Anspruch 23, **dadurch gekennzeichnet, daß** die Entsperreinrichtung der weitere Sperreinrichtung (68,82) nur mit einem Werkzeug betätigbar ist.

25. Preßgerät nach einem der Ansprüche 22 bis 24, **dadurch gekennzeichnet, daß** die weitere Sperreinrichtung (en) (68, 82) jeweils an zwei benachbarten Preßbacken (17, 18, 21, 22) angebracht sind.

26. Preßgerät nach Anspruch 25, **dadurch gekennzeichnet, daß** die weitere Sperreinrichtung(en) (68, 82) jeweils im Bereich zweier gegenüberliegender Stirnseiten (33, 34) von Preßbacken (21, 22) angeordnet ist bzw. sind.

27. Preßgerät nach einem der Ansprüche 22 bis 26, **dadurch gekennzeichnet, daß** die weitere Sperreinrichtung (68, 82) auf der einen Seite ein Sperrorgan (69, 74, 75; 89, 90) und auf der anderen Seite eine Führungseinrichtung (72, 91) aufweist, in das das Sperrorgan (69, 74, 75; 89, 90) eingreift, wobei Sperrorgan (69, 74, 75,; 89, 90) und/oder Führungseinrichtung (72, 91) Sperrelemente (79, 91) aufweisen, die eine nur in Öffnungsrichtung wirkende Rücklaufsperre bilden, und wobei die Führungseinrichtung (72, 91) eine Umlenkeinrichtung (78, 80; 100, 101) aufweist, die das Sperrorgan (69, 74, 75; 89, 90) nur dann erreicht, wenn sich die Preßbacken (17, 18, 21, 22) in der Endpresstellung befinden, und die dann das Sperrorgan (69, 74, 75, 89, 90) in eine die Rücklaufsperre umgehende Laufspur (81, 100) lenkt.

## Claims

1. Compression device (1), particularly for joining a pipe (23) with a press fitting (24), with at least two compression jaws (17, 18, 21, 22, 122, 123, 124, 125, 126) and a drive (7) for moving the compression jaws (17, 18, 21, 22, 122, 123, 124, 125, 126) from an open position to a final compression position, **characterised in that** in the region of the compression jaws (17, 18, 21, 22, 122, 126) is arranged at least one sensing element (51, 151, 152) for detecting the final compression position of the compression jaws (17, 18, 21, 22, 122, 123, 124, 125, 126) and that the sensing element (51, 151, 152) is coupled to the drive (7) in such a manner that the drive (7) is automatically switched off by means of a switching off arrangement after reaching the final compression position.

2. Compression device (1), particularly for joining a pipe (23) with a press fitting (24), with at least two compression jaws (17, 18, 21, 22, 122, 123, 124, 125, 126) and a drive (7) for moving the compression jaws (17, 18, 21, 22, 122, 123, 124, 125, 126) from an open position to a final compression position, **characterised in that** in the region of the compression jaws (17, 18, 21, 22, 122, 126) is arranged at least one sensing element (51, 151, 152) for detecting the final compression position of the compression jaws (17, 18, 21, 22, 122, 123, 124, 125, 126) and that the sensing element (51, 151, 152) is coupled to the drive (7) via a blocking device in such a manner that the drive (7) can no longer be switched on if it has been switched off during a compression process without the sensing element or sensing elements (51) having detected the final compression position.

3. Compression device according to Claim 2, **characterised in that** the blocking device has an unblocking device capable of actuation from outside.

4. Compression device according to Claim 3, **characterised in that** the unblocking device is capable of actuation with a tool only.

5. Compression device according to one of the claims 1 to 4, **characterised in that** the sensing element (36, 37, 38, 39, 40, 41, 42, 51, 151, 152) or at least one of the sensing elements is so arranged in the region of a compression jaw (21, 22, 122, 126) that it detects the position of this compression jaw (17, 21, 122) in relation to a neighbouring compression jaw (18, 22, 126).

6. Compression device according to one of the claims 1 to 5, **characterised in that** the sensing element (36, 37, 38, 39, 40, 41, 42, 51, 151, 152) or at least one of the sensing elements is so arranged in the region of two neighbouring compression jaws (17, 18, 21, 122, 126) that it detects the position of these compression jaws (17, 18, 21, 22, 122, 126) relative to each other.

7. Compression device according to one of the claims 1 to 6, **characterised in that** the sensing element or sensing elements (36, 37, 38, 39, 40, 41, 42, 51, 151, 152) is or are arranged in the region of the opposing front faces (33, 34) of two neighbouring compression jaws (21, 22, 122, 126).

8. Compression device according to Claim 7, **characterised in that** a sensing element is allocated to each pair of opposing front faces.

9. Compression device according to one of the claims 1 to 8, **characterised in that** a plurality of sensing elements is provided which only issue a signal when all sensing elements have detected a final compression position.

10. Compression device according to one of the claims 1 to 9, **characterised in that** the compression jaws (122, 123, 124, 125, 126) are situated on a compression ring (112) having, in the region of an open closure site (127), coupling elements (131, 132) for the engagement of corresponding coupling elements (146, 147), via which the coupling elements (131, 132) on the compression ring may be moved together for closing the compression ring (112), whereby the or at least one of the sensing elements (151, 152) are arranged in the region of the closure site (127) and/or the coupling elements (146, 147) on the closure device side.

11. Compression device according to one of the claims 1 to 10, **characterised in that** the sensing element (36, 37, 38, 39, 40, 41, 42, 51) has a movably mounted feeler (37, 55, 64), which interacts with a stop (48, 60), against which the feeler (37, 55, 64) moves on closure of the compression jaws (17, 18, 21, 22).

12. Compression device according to Claim 11,
**characterised in that** the feeler (37, 55, 64) is mounted on a compression jaw (17, 18, 21, 22) and the stop (48, 60) is mounted on the neighbouring compression jaw (17, 18, 21, 22).

13. Compression device according to Claim 11 or 12,
**characterised in that** the stop (60) is adjustable in the movement direction of the feeler (55, 64).

14. Compression device according to one of the claims 11 to 13, **characterised in that** the feeler (55, 64) is coupled to a sensor (52, 53, 54) which detects the length change of the feeler (55, 64).

15. Compression device according to Claim 14,
**characterised in that** the sensor (52, 53, 54) is arranged outside the compression jaws (17, 18, 21, 22).

16. Compression device (1, 111) according to one of the claims 1 to 15, **characterised in that** assigned to the sensing element (36, 37, 38, 39, 40, 41, 42, 51, 151, 152) is a display apparatus (43), which generates a display signal perceptible from outside on reaching or on not reaching the final compression position.

17. Compression device according to Claim 16,
**characterised in that** the display apparatus (43) generates an optically perceptible display signal.

18. Compression device according to Claim 17,
**characterised in that** the sensing element has a feeler (55, 64) generating an electrical signal and the display apparatus has a lamp electrically connected to the feeler.

19. Compression device according to one of the claims 16 to 18, **characterised in that** the display apparatus has a mechanical display member (43).

20. Compression device according to one of the claims 16 to 19, **characterised in that** the display apparatus has a display store which sustains the display signal also after movement of the compression jaws (21, 22) in the direction of the open position, whereby the display store has a deletion apparatus capable of actuation from outside.

21. Compression device according to Claim 20,
**characterised in that** the deletion apparatus has an actuation block which can only be overcome using tool.

22. Compression device according to one of the claims 1 to 21, **characterised in that** in the region of the compression jaws (17, 18, 21, 22), at least one further blocking apparatus (68, 82) is provided which, after commencement of the compression process, blocks opening of the compression jaws (17, 18, 21, 22) as far as the open position until the final compression position has been reached.

23. Compression device according to Claim 22,
**characterised in that** the further blocking apparatus (68, 82) has its own unblocking apparatus (76) capable of actuation from outside.

24. Compression device according to Claim 23,
**characterised in that** the unblocking apparatus of the further blocking apparatus (68, 82) is only capable of actuation with a tool.

25. Compression device according to one of the claims 22 to 24, **characterised in that** the further blocking apparatus(es) (68, 82) are each attached to two neighbouring compression jaws (17, 18, 21, 22).

26. Compression device according to Claim 25,
**characterised in that** the further blocking apparatus(es) (68, 82) is or are each arranged in the region of two opposing front faces (33, 34) of compression jaws (21, 22).

27. Compression device according to one of the claims 22 to 26, **characterised in that** the further blocking apparatus (68, 82) has on one side a blocking member (69, 74, 75; 89, 90) and on the other side a guide apparatus (72, 91) into which the blocking member (69, 74, 75; 89, 90) engages, whereby blocking member (69, 74, 75; 89, 90) and/or guide apparatus (72, 91) have blocking elements (79, 91) which comprise a return block effective only in the opening direction, and whereby the guide apparatus (72, 91) has a deflection apparatus (78, 80; 100, 101), which only reaches the blocking member (69, 74, 75; 89, 90) if the compression jaws (17, 18, 21, 22) are in the final compression position and which then deflects the blocking member (69, 74, 75, 89, 90) into a guide track (81, 100) circumventing the return block.

## Revendications

1. Appareil de compression (1), notamment pour assembler un tuyau (23) et un raccord à collerette compressible (24), comprenant au moins deux mâchoires de compression (17, 18, 21, 22, 122, 123, 124, 125, 126) et un moteur (7) pour déplacer les mâchoires de compression (17, 18, 21, 22, 122, 123, 124, 125, 126) d'une position ouverte à une position finale de compression, **caractérisé en ce que**, dans la zone des mâchoires de compression (17, 18, 21, 22, 122,126), est disposé au moins un capteur (51, 151, 152) pour détecter la position finale de compression des mâchoires de compression (17, 18, 21, 22, 122, 123, 124, 125, 126), et **en ce que** le capteur (51, 151, 152) est couplé au moteur (7) de manière à ce que, lorsque la position finale de compression est atteinte, le moteur (7) soit coupé automatiquement par le biais d'un dispositif de coupure.

2. Appareil de compression (1), notamment pour assembler un tuyau (23) et un raccord à collerette compressible (24), comprenant au moins deux mâchoires de compression (17, 18, 21, 22, 122, 123, 124, 125, 126) et une commande (7) pour déplacer les mâchoires de compression (17, 18, 21, 22, 122, 123, 124, 125, 126) d'une position ouverte à une position finale de compression, **caractérisé en ce que**, dans la zone des mâchoires de compression (17, 18, 21, 22, 122,126), est disposé au moins un capteur (51, 151, 152) pour détecter la position finale de compression des mâchoires de compression (17, 18, 21, 22, 122, 123, 124, 125, 126), et **en ce que** le capteur (51, 151, 152) est couplé au moteur (7) par le biais d'un dispositif de blocage de telle manière que le moteur (7) ne puisse plus être mis en marche lorsqu'il a été coupé lors d'une opération de compression sans que le ou les capteurs (51) n'ai(en)t détecté la position finale de compression.

3. Appareil de compression selon la revendication 2, **caractérisé en ce que** le dispositif de blocage présente un dispositif de déblocage pouvant être actionné de l'extérieur.

4. Appareil de compression selon la revendication 3, **caractérisé en ce que** le dispositif de déblocage ne peut être actionné qu'à l'aide d'un outil.

5. Appareil de compression selon l'une des revendications 1 à 4, **caractérisé en ce que** le capteur (36, 37, 38, 39, 40, 41,42, 51, 151, 152) ou au moins l'un des capteurs est disposé dans la zone d'une mâchoire de compression (21, 22, 122, 126) de manière à détecter la position de cette mâchoire de compression (17, 21, 122) par rapport à une mâchoire de compression voisine (18, 22, 126).

6. Appareil de compression selon l'une des revendications 1 à 5, **caractérisé en ce que** le capteur (36, 37, 38, 39, 40, 41, 42, 51, 151,152) ou au moins l'un des capteurs est disposé dans la zone de deux mâchoires de compression voisines (17, 18, 21, 22, 122, 126) de manière à ce qu'il détecte la position de ces mâchoires de compression (17, 18, 21, 22, 122, 126) l'une par rapport à l'autre.

7. Appareil de compression selon l'une des revendications 1 à 6, **caractérisé en ce que** le ou les capteurs (36, 37, 38, 39, 40, 41, 42, 51, 151, 152) est ou sont disposé(s) dans la zone des faces frontales se faisant face (33, 34) de deux mâchoires de compression voisines (21, 22, 122, 126).

8. Appareil de compression selon la revendication 7, **caractérisé en ce qu'**un capteur est associé à toutes les paires de faces frontales se faisant face.

9. Appareil de compression selon l'une des revendications 1 à 8, **caractérisé en ce que** plusieurs capteurs sont prévus, qui ne délivrent un signal que lorsque tous les capteurs ont détecté une position finale de compression.

10. Appareil de compression selon l'une des revendications 1 à 9, **caractérisé en ce que** les mâchoires de compression (122, 123, 124, 125, 126) sont placées sur une bague de compression (112) qui présente dans la zone d'un point de fermeture ouvert (127) des éléments d'accouplement (131, 132) destinés à se mettre en prise avec des éléments d'accouplement correspondants (146, 147), par le biais desquels les éléments d'accouplement (131, 132) situés sur la bague de compression peuvent être rapprochés pour fermer la bague de compression (112), sachant que le ou au moins l'un des capteurs (151, 152) est disposé dans la zone du point de fermeture (127) et/ou des éléments d'accouplement (146, 147) situés du côté du dispositif de fermeture.

11. Appareil de compression selon l'une des revendications 1 à 10, **caractérisé en ce que** le capteur (36, 37, 38, 39, 40, 41, 42, 51) présente un palpeur monté de manière mobile (37, 55, 64) qui coopère avec une butée (48, 60) que le palpeur (37, 55, 64) heurte lors de la fermeture des mâchoires de compression (17, 18, 21, 22).

12. Appareil de compression selon la revendication 11, **caractérisé en ce que** le palpeur (37, 55, 64) est fixé sur une mâchoire de compression (17, 18, 21, 22) et la butée (48, 60) sur la mâchoire de compression voisine (17, 18, 21, 22).

13. Appareil de compression selon la revendication 11 ou 12, **caractérisé en ce que** la butée (60) est réglable dans la direction de déplacement du palpeur (55, 64).

14. Appareil de compression selon l'une des revendications 11 à 13,
**caractérisé en ce que** le palpeur (55, 64) est couplé à un détecteur (52, 53, 54) qui détecte le changement de position du palpeur (55, 64).

15. Appareil de compression selon la revendication 14, **caractérisé en ce que** le détecteur (52, 53, 54) est disposé à l'extérieur des mâchoires de compression (17, 18, 21, 22).

16. Appareil de compression (1, 111) selon l'une des revendications 1 à 15, **caractérisé en ce qu'**un dispositif indicateur (43) est associé au capteur (36, 37, 38, 39, 40, 41, 42, 51, 151, 152), qui fournit un signal perceptible à l'extérieur lorsque la position finale de compression a ou n'a pas été atteinte.

17. Appareil de compression selon la revendication 16, **caractérisé en ce que** le dispositif indicateur (43) produit un signal visuel.

18. Appareil de compression selon la revendication 17, **caractérisé en ce que** le capteur présente un palpeur (55, 64) fournissant un signal électrique et le dispositif indicateur un voyant lumineux relié électriquement au palpeur.

19. Appareil de compression selon l'une des revendications 16 à 18, **caractérisé en ce que** le dispositif indicateur présente un organe indicateur mécanique (43).

20. Appareil de compression selon l'une des revendications 16 à 19, **caractérisé en ce que** le dispositif indicateur présente une mémoire qui continue à indiquer le signal même lorsque les mâchoires de compression (21, 22) ont été déplacées en position ouverte, la mémoire du dispositif indicateur présentant un dispositif d'effacement pouvant être actionné de l'extérieur.

21. Appareil de compression selon la revendication 20, **caractérisé en ce que** le dispositif d'effacement présente un verrou qui ne peut être levé qu'à l'aide d'un outil.

22. Appareil de compression selon l'une des revendications 1 à 21, **caractérisé en ce qu'**au moins un autre dispositif de blocage (68, 82) est prévu dans la zone des mâchoires de compression (17, 18, 21, 22), qui, lorsque l'opération de compression a été lancée, empêche les mâchoires de compression (17, 18, 21, 22) de s'ouvrir en position ouverte, jusqu'à ce que la position finale de compression ait été atteinte.

23. Appareil de compression selon la revendication 22, **caractérisé en ce que** le dispositif de blocage supplémentaire (68, 82) présente son propre dispositif de déblocage (76) pouvant être actionné de l'extérieur.

24. Appareil de compression selon la revendication 23, **caractérisé en ce que** le dispositif de déblocage du dispositif de blocage supplémentaire (68, 82) ne peut être actionné qu'à l'aide d'un outil.

25. Appareil de compression selon l'une des revendications 22 à 24, **caractérisé en ce que** le(s) dispositif(s) de blocage supplémentaire(s) (68, 82) est (sont) chaque fois fixé(s) sur deux mâchoires de compression voisines (17, 18, 21, 22).

26. Appareil de compression selon la revendication 25, **caractérisé en ce que** le(s) dispositifs) de blocage supplémentaire(s) (68, 82) est (sont) chaque fois disposé(s) dans la zone de deux faces frontales (33, 34) de mâchoires de compression (21, 22) qui se font face.

27. Appareil de compression selon l'une des revendications 22 à 26, **caractérisé en ce que** le dispositif de blocage supplémentaire (68, 82) présente d'un côté un organe de blocage (69, 74, 75 ; 89, 90) et de l'autre côté un dispositif de guidage (72, 91) dans lequel l'organe de blocage (69, 74, 75 ; 89, 90) se met en prise, sachant que l'organe de blocage (69, 74, 75 ; 89, 90) et/ou le dispositif de guidage (72, 91) présentent des éléments de blocage (79, 91) qui ne forment une barrière anti-retour que dans le sens d'ouverture, et sachant que le dispositif de guidage (72, 91) présente un dispositif de déviation (78, 80 ; 100, 101) que l'organe de blocage n'atteint que lorsque les mâchoires de compression (17, 18, 21, 22) se trouvent en position finale de compression et qui dévie alors l'organe de blocage (69, 74, 75 ; 89, 90) vers un parcours (81, 100) permettant de contourner la barrière anti-retour.
